# EUROPÄISCHE PATENTSCHRIFT

(11) **EP 2 147 208 B1**
(45) Veröffentlichungstag und Bekanntmachung des Hinweises auf die Patenterteilung: **22.02.2012**
(21) Anmeldenummer: 08735899.0
(22) Anmeldetag: 07.04.2008
(51) Int. Cl.: F02M 55/00, F02M 61/16

(54) **VERSCHNEIDUNGSBEREICH ZWISCHEN EINER HOCHDRUCKKAMMER UND EINEM HOCHDRUCKKANAL**
AREA OF INTERSECTION BETWEEN A HIGH-PRESSURE CHAMBER AND A HIGH-PRESSURE DUCT
ZONE D'INTERSECTION ENTRE UNE CHAMBRE HAUTE PRESSION ET UN CANAL HAUTE PRESSION

(30) Priorität: 19.04.2007 DE 102007018471
(43) Veröffentlichungstag der Anmeldung: 27.01.2010
(73) Patentinhaber: Robert Bosch GmbH, 70442 Stuttgart (DE)
(72) Erfinder: HOFMANN, Dominikus, 87629 Fuessen (DE); EISENMENGER, Nadja, 70469 Stuttgart (DE); MAGEL, Hans-Christoph, 72764 Reutlingen (DE)
(86) Internationale Anmeldenummer: PCT/EP2008/054167
(87) Internationale Veröffentlichungsnummer: WO 2008/128881

(56) Entgegenhaltungen:
- EP-A- 1 296 054
- EP-A- 1 413 744
- DE-A1- 10 012 961
- DE-A1- 10 056 405
- DE-A1- 10 140 058
- DE-A1- 10 152 230
- DE-A1- 10 234 909
- DE-A1- 10 340 070
- DE-A1- 19 949 962
- DE-A1- 19 949 963

## Beschreibung

Die Erfindung betrifft einen Verschneidungsbereich zwischen einer Hochdruckkammer und einem Hochdruckkanal.

Aus der DE 1,00 12 961 A1, DE 101 52 230 A1 und der DE 102 34 909 A1 sind bereits Injektorgehäuse von Kraftstoffinjektoren bekannt, die verschiedene Hochdruckverschneidungen aufweisen.

### Stand der Technik

Zu Erhöhung der Festigkeit im Verschneidungsbereich ist es möglich den Verschneidungsbereich zu verrunden.

### Offenbarung der Erfindung

Aufgabe der Erfindung ist es, die Hochdruckfestigkeit im Verschneidungsbereich zwischen einer Hochdruckkammer und einem Hochdrückkanal zu erhöhen.

Die Aufgabe ist bei einem Verschneidungsbereich zwischen einer Hochdruckkammer und einem Hochdruckkanal, dadurch gelöst, dass der Verschneidungsbereich einen ebenen Bereich umfasst. Die Hochdruckkammer und der Hochdruckkanal werden auch als Funktionsräume bezeichnet. Durch den ebenen Bereich wird eine Verschneidungsgeometrie geschaffen, bei der sich unter Druckbeaufschlagung auftretende Zugspannungen der Funktionsräume nicht wie bei herkömmlichen Verschneidungsgeometrien direkt überlagern und addieren. Durch den ebenen Bereich im Verschneidungsbereich wird erreicht, dass bei der erfindungsgemäßen Verschneidungsgeometrie unter Druck in einer Innenwand der Hochdruckkammer im Bereich der Verschneidung lokal Druckspannungen beziehungsweise deutlich reduzierte Zugspannungen auftreten, die sich dann mit den Zugspannungen in einer Innenwand des Hochdruckkanals überlagern. Da sich bei der erfindungsgemäßen Verschneidungsgeometric eine Zugspannung mit einer reduzierten Zugspannung oder im besten Hall mit einer Druckspannung überlagert, ist die Summe geringer und damit die maximal auftretende Spannung deutlich reduziert.

Erfindungsgemäß weist der Hochdruckkanal einen kleineren Durchmesser als die Hochdruckkammer auf. Bei der Hochdruckkammer handelt es sich um eine Kammer in einem Injektorgehäuse eines Kraftstoffinjektors, die über einen Hochdruckzulauf mit unter hohem Druck stehenden Kraftstoff befüllt wird.

Der Verschneidungsbereich weist eine Zylindermantelfläche der Hochdruckkammer im Verschneidungsbereich den ebenen Bereich auf. Gemäß einem wesentlichen Aspekt der Erfindung wird der Querschnitt der Hochdruckkammer vorzugsweise durch Entnahme von Material so verändert, dass ein ebener Bereich entsteht.

Erfindungsgemäß mündet der Hochdruckkanal in dem ebenen Bereich in die Hochdruckkammer. Der Austritt des Hochdruckkanals wird gemäß einem wesentlichen Aspekt der Erfindung in beziehungsweise an den ebenen Bereich gelegt.

Weitere bevorzugte Ausführungsbeispiele des Verschneidungsbereichs sind dadurch gekennzeichnet, dass der Übergangsbereich zwischen dem ebenen Bereich und der Hochdruckkammer beziehungsweise dem Hochdruckkanal verrundet ist. Dadurch können unerwünschte Spannungen weiter reduziert werden.

Erfindungsgemäß erstreckt sich der ebene Bereich parallel zur Längsachse der Hochdruckkammer. Vorzugsweise erstreckt sich der ebene Bereich über einen Teil der Länge der Hochdruckkammer und geht dann in eine Zylindermantelfläche über. Der ebene Bereich kann sich aber auch über die gesamte Länge der Hochdruckkammer erstrecken.

Erfindungsgemäß ist der Verschneidungsbereich dadurch gekennzeichnet, dass die Hochdruckkammer, im Querschnitt betrachtet, zwei Kreisbögen aufweiset, die an einem Ende in den ebenen Bereich übergehen. Bei den Kreisbögen handelt es sich vorzugsweise um Halbkreise, die an ihren der ebenen Fläche gegenüberliegenden Enden durch einen weiteren ebenen Bereiche verbunden sind.

Ein nicht erfindungsgemäßes Beispiel des Verschneidungsbereichs ist dadurch gekennzeichnet, dass die Hochdruckkammer, im Querschnitt betrachtet, zwei Ellipsenbögen aufweist, die an einem Ende in den ebenen Bereiche übergehen. Vorzugsweise ist der ebene Bereich parallel zu der Hauptachse der Ellipse angeordnet, zu der die zwei Ellipsenbögen gehören.

Ein weiteres nicht erfindungsgemäßes Beispiel des Verschneidungsbereichs ist dadurch gekennzeichnet, dass die Hochdruckkammer, im Querschnitt betrachtet, zwei weitere ebene Bereiche aufweist, die senkrecht zu dem ebenen Bereich angeordnet sind, von dem sie ausgehen und in die Zylindermantelfläche übergehen. Die drei ebenen Bereiche bilden einen U-förmigen Querschnitt mit einer Basis und zwei Schenkeln. In die Basis mündet der Hochdruckkanal. Die beiden Schenkel gehen in die Zylindermantelfläche über, die in dem Verschneidungsbereich auf einen halbkreisförmigen Querschnitt reduziert ist.

Weitere Vorteile, Merkmale und Einzelheiten der Erfindung ergeben sich aus der nachfolgenden Beschreibung, in der unter Bezugnahme auf die Zeichnung verschieden Ausführungsbeispiele im Einzelnen beschrieben sind.

### Kurze Beschreibung der Zeichnung

Es zeigen:
- Figur 1: ein herkömmliches Bauteil mit einem Verschneidungsbereich i.m Viertelschnitt;
- Figur 2: ein Bauteil mit einem erfindungsgemäßen Verschneidungsbereich im Viertelschnitt;
- Figur 3: ein nicht erfindungsgemäßes Bauteil mit zwei gegenüberliegenden ebenen Bereichen im Querschnitt;
- Figur 4: ein Bauteil gemäß einem weiteren Ausführungsbeispiel im Querschnitt mit einer schräg verlaufenden Hochdruckbohrung und
- Figur 5: ein Weiteres nicht erfindungsgemäßes Bauteil im Querschnitt mit drei ebenen Bereichen.

### Beschreibung der Ausführungsbeispiele

In den Figuren 1 bis 5 ist jeweils ein Bauteil einer Magnetventileinrichtung im Schnitt dargestellt. Bei dem Bauteil handelt es sich um einen Teil eines Tnjektorgehäuses eines Kraftstoffinjektors, der dazu dient, mit Hochdruck beaufschlagten Kraftstoff in einen Brennraum einer Brennkraftmaschine einzuspritzen.

In Figur 1 ist ein herkömmliches Injektorgehäuse 1 mit einer Hochdruckbohrung 2, die auch als Hochdruckkammer bezeichnet wird, im Querschnitt beziehungsweise im Viertelschnitt dargestellt. Die Hochdruckbohrung 2 hat in dem dargestellten Hochdruckbohrungsabschnitt 3 einen Innendurchmesser von 8,52 mm. Das Injektorgehäuse 1 weist einen Außendurchmesser von 28,5 mm auf. Der Hochdruckbohrungsabschnitt 3 hat die Gestalt einer Kreiszylindermantelfläche, deren Längsachse senkrecht zur Zeichenebene verläuft. In einem Verschneidungsbereich 5 mündet eine quer zu der Zylindermantelfläche verlaufende Hochdruckbohrung 6, die auch als Hochdruckkanal bezeichnet wird, in den Hochdruckbohrungsabschnitt 3. Die Hochdruckbohrung 6 hat einen Durchmesser von 1,3 mm. Der Übergangsbereich zwischen der Hochdruckbohrung 6 und dem Hochdruckbohrungsabschnitt 3, der auch als Verschneidungsbereich 5 bezeichnet wird, ist mit einem Radius R von 0,3 mm verrundet.

In hydraulischen Systemen müssen diverse Kammern mit Druck beaufschlagt und wieder entlastet werden. Die Verbindungen zwischen einer kleineren Bohrung, zum Beispiel einem Hochdruckzulauf in eine Druckkammer, zum Beispiel das Innere eines Kraftstoffinjektors, wird höchsten Drücken ausgesetzt. Der Hochdruckraum ist in der Regel eine Bohrung. Die Hochdruckzulaufleitung ist ebenfalls eine Bohrung. Die Verschneidungsstelle zwischen Hochdruckraum und Bohrung ist gewöhnlich am Stärksten belastet.

Bei den heute üblichen Drücken in Kraftstoffinjektoren wird, wie in Figur 1 dargestellt ist, über Verrunden des Verschneidungsbereichs 5 versucht, die Bauteilspannungen in einen zulässigen Bereich abzusenken. Außerdem wird versucht, über verschiedene Winkel zwischen den Bohrungen zueinander die Bauteilspannungen zu reduzieren. Bei den meisten Verschneidungsgeometrien treten unter Druck im Verschneidungsbereich an der Innenwand der Hochdruckbohrung beziehungsweise des Hochdruckbohrungsabschnitts beziehungsweise der Hochdruckkammer Zugspannungen auf. Im Verschneidungsbereich überlagern und addieren sich diese Zugspannungen lokal und es kommt zu Spannungsspitzen. Über verschiedene Eintrittswinkel zwischen Zulaufbohrung beziehungsweise Hochdruckkanal und Hochdruckkammer wird erreicht, dass die Austrittsstelle der kleinen Bohrung nicht rund sondern elliptisch wird. Da die tangentialen Zugspannungen so günstiger umgelenkt werden, kann die Kerbwirkung reduziert werden.

Gemäß der vorliegenden Erfindung wird der Querschnitt des an sich zylinderischen Hochdruckbohrungsabschnitts lokal so verändert, dass im Verschneidungsbereich eine ebene Fläche entsteht. Die ebene Fläche wird vorzugsweise durch Wegnahme von Material gebildet, kann aber auch durch Hinzufügen von Material gebildet werden. Der Bohrungsaustritt der Hochdruckzulaufbohrung wird an diese ebene Fläche angelegt.

Wenn der Kraftstoffinjektor beziehungsweise der Hochdruckbohrungsabschnitt mit Druck beaufschlagt wird, dann möchte die Innengeometrie, wie jeder Behälter, unter Innendruck einen kreisförmigen Querschnitt einnehmen. Das führt zu einer Verwölbung der anfänglich ebenen Fläche nach außen, was an der Innenseite Druckspannungen generiert. Die Zulaufbohrung mit ihrem kreisförmigen Querschnitt verursacht weiterhin auf ihrer Innenseite Zugspannungen. Diese überlagern sich an der Austrittsstelle jedoch nicht mehr mit den üblichen Zugspannungen der Hochdruckkammer, sondern mit Druckspannungen oder geringen Zugspannungen im Bereich der Abflachung. Dadurch können unerwünschte Spannungsüberhöhungen vermieden werden.

In Figur 2 ist ein erfindungsgemäßes Injektorgehäuse 11 mit einer Hochdruckbohrung 12, die auch als Hochdruckkammer bezeichnet wird, dargestellt. Das Injektorgehäuse 11 hat einen Außendurchmesser von 28,5 mm. Das heißt, das Injektorgehäuse 11 hat den gleichen Außendurchmesser wie das in Figur 1 dargestellte Injektorgehäuse 1. Die Hochdruckbohrung 12 umfasst einen Hochdruckbohrungsabschnitt 13 mit einem Innendurchmesser von 12 mm. Der Innendurchmesser der Hochdruckbohrung 13 ist also etwas größer als bei dem in Figur 1 dargestellten Injektorgehäuse 1.

In einem Verschneidungsbereich mündet eine quer verlaufende Hochdruckbohrung 16, die auch als Hochdruckkanal bezeichnet wird, in den Hochdruckbohrungsabschnitt 13. Die Hochdruckbohrung 16 hat den gleichen Durchmesser wie bei dem in Figur 1 dargestellten Injektorgehäuse 1, nämlich 1,3 mm. Durch einen gestrichelten Kreisbogen 18 ist in dem Hochdruckbohrungsabschnitt 13 eine Kreiszylindermantelfläche angedeutet. Gemäß einem wesentlichen Aspekt der Erfindung ist im Verschneidungsbereich ein ebener Bereich 19 ausgebildet, in dem die Hochdruckbohrung 16 in den Hochdruckbohrungsabschnitt 13 mündet. Der Übergangsbereich zwischen dem ebenen Bereich 19 und dem Hochdruckbohrungsabschnitt 13 ist verrundet, und zwar mit einem Radius von 3 mm. Der Übergangsbereich zwischen dem ebenen Bereich 19 und der Hochdruckbohrung 16 ist ebenfalls verrundet, und zwar mit einem Radius von 0,3 mm. Der ebene Bereich 19 erstreckt sich senkrecht zur Zeichenebene und parallel zur Längsachse der Hochdruckbohrung 12. Der Abstand zwischen dem ebenen Bereich 19 und der Längsachse der Hochdruckbohrung 12 beträgt bei dem in Figur 2 dargestellten Ausführungsbeispiel 8,52 mm.

Durch die in Figur 2 dargestellte Verschneldungsgeometrie können im Bereich der Bohrungsverschneidung Sicherheiten erreicht werden, die größer als zwei sind. Dadurch wird das Bauteil in diesem Bereich unkritisch. Erst etwas weiter weg vom Verschneidungsbereich und damit weg vom Bereich der Druckspannungen treten relevant Spannungen auf, die allerdings mit Sicherheiten um 1,5 oder größer ebenfalls im zulässigen Bereich liegen.

In Figur 3 ist ein Injektorgehäuse 21 mit einer Hochdruckbohrung 22, die auch als Hochdruckkammer bezeichnet wird, im Querschnitt dargestellt. Die Hochdruckbohrung 22 umfasst einen Hochdruckbohrungsabschnitt 23, dessen Querschnitt in einem Verschneidungsbereich 25, in dem eine Hochdruckbohrung 26, die auch als Hochdruckkanal bezeichnet wird, in den Hochdruckbohrungsabschnitt 23 mündet. Durch Bemaßungspfeile 28 und 29 ist die Verschneidungsgeometrie bezeichnet. Durch weitere Bemaßungspfeile 31, 32 ist die ursprüngliche zylindrische Geometrie bezeichnet. Durch weitere Bemaßungspfeile 34, 35 sind zwei gegenüberliegende ebene Bereiche bezeichnet. In einem der ebenen Bereiche mündet die Hochdruckbohrung 26 in den Hochdruckbohrungsabschnitt 23. Der zweite ebene Bereich ist genau gegenüber dem Mündungsbereich der Hochdruckbohrung 26 angeordnet.

In Figur 4 ist ein ähnliches Injektorgehäuse 21 wie in Figur 3 im Querschnitt dargestellt. Im Unterschied zu dem vorangegangenen Beispiel ist bei dem in Figur 4 dargestellten Ausführungsbeispiel eine Hochdruckbohrung 36, die auch als Zulaufbohrung oder Hochdruckkanal bezeichnet wird, schräg zugeführt, was zu kleineren Spannungen an der Innenwand der Zulaufbohrung führt. Neben einem geänderten Seitenwinkel, wie es in Figur 4 dargestellt ist, kann die-Hochdruckbohrung 36 zusätzlich oder alternativ mit einem Höhenwinkel zugeführt werden, der von 90 Grad abweicht.

In Figur 5 ist ein Injektorgehäuse 41 mit einer Hochdruckbohrung oder Hochdruckkammer 42 im Querschnitt dargestellt. Die Hochdruckbohrung 42 umfasst einen Hochdruckbohrungsabschnitt 43, der im Wesentlichen die Gestalt eines Kreiszylindermantels aufweist. In einem Verschneidungsbereich 45 mündet eine quer verlaufende Hochdruckbohrung 46, die auch als Hochdruckkanal bezeichnet wird, in den Hochdruckbohrungsabschnitt 43. An zwei Materialwegnahmestellen 51, 52 ist die ursprüngliche kreiszylindermantelförmige Gestalt des Hochdruckbohrungsabschnitts 43 so verändert, dass drei ebene Bereiche 61, 62 und 63 geschaffen werden. Die beiden ebenen Bereiche 61 und 62 erstrecken sich parallel zu der Hochdruckbohrung 46 und gehen tangential in den Hochdruckboh-rungsabschnitt 43 über.

Der ebene Bereich 63 erstreckt sich zwischen zwei Bemaßungspfeilen 64 und 65 senkrecht zu der Hochdruckbohrung 46, die innerhalb des ebenen Bereichs 63 in den Hochdruckbohrungsabschnitt 43 mündet. Die drei ebenen Bereiche 61 bis 63 bilden in dem Verschneidungsbereich 45 einen im Wesentlichen U-förmigen Querschnitt. Dabei stellt der ebene Bereich 63 die Basis des U-förmigen Querschnitts dar. Die beiden ebenen Bereiche 61 und 62 bilden die Schenkel des U-förmigen Querschnitts, wobei die Übergangsbereiche zwischen den ebenen Bereichen 61, 62 und dem ebenen Bereich 63 verrundet sind.

## Patentansprüche

1. Injektorgehäuse eines Kraftstoffinjektors mit einem Verschneidungsbereich zwischen einer im Injektorgehäuse ausgebildeten Hochdruckkammer (12,13;22,23) und einem Hochdruckkanal (16;26;36), wobei der Verschneidungsbereich (25) einen ebenen Bereich (19;34,35) umfasst, wobei der Hochdruckkanal (16;26;36) einen kleineren Durchmesser als die Hochdruckkammer (13;23) aufweist und in dem ebenen Bereich (19;34,35) schräg in die Hochdruckkammer (13;23) mündet, wobei sich der ebene Bereich (19;34,35) parallel zur Längsachse der Hochdruckkammer (13;23) erstreckt und ein zweiter ebener Bereich in der Hochdruckkammer (13;23) ausgebildet ist, **dadurch gekennzeichnet, dass** der zweiter ebener Bereich dem ebenen Bereich (19;34,35) gegenüber liegt.

2. Injektorgehäuse nach Anspruch 1, **dadurch gekennzeichnet, dass** der Übergangsbereich zwischen dem ebenen Bereich (19;34,35) und der Hochdruckkammer (13;23) verrundet ist.

3. Injektorgehäuse nach einem der Ansprüche 1 oder 2, **dadurch gekennzeichnet, dass** der Übergangsbereich zwischen dem ebenen Bereich (19;34,35) und dem Hochdruckkanal (16;26) verrundet ist.

4. Injektorgehäuse nach einem der Ansprüche 1 bis 3, **dadurch gekennzeichnet, dass** die Hochdruckkammer (13), im Querschnitt betrachtet, zwei Kreisbögen aufweist, die an einem Ende in den ebenen Bereich (19) übergehen.

5. Injektorgehäuse nach einem der Ansprüche 1 bis 4, **dadurch gekennzeichnet, dass** die Hochdruckkammer (23), im Querschnitt betrachtet, zwei Ellipsenbögen aufweist, die an einem Ende in den ebenen Bereich (34,35) übergehen.

## Claims

1. Injector housing of a fuel injector having an intersection region between a high-pressure chamber (12, 13; 22, 23), which is formed in the injector housing, and a high-pressure duct (16; 26; 36), wherein the intersection region (25) comprises a planar region (19; 34, 35), wherein the high-pressure duct (16; 26; 36) has a smaller diameter than the high-pressure chamber (13; 23) and opens obliquely into the high-pressure chamber (13; 23) in the planar region (19; 34, 35), wherein the planar region (19; 34, 35) extends parallel to the longitudinal axis of the high-pressure chamber (13; 23), and a second planar region is formed in the high-pressure chamber (13; 23), **characterized in that** the second planar region is situated opposite the planar region (19; 34, 35).

2. Injector housing according to Claim 1, **characterized in that** the transition region between the planar region (19; 34, 35) and the high-pressure chamber (13; 23) is rounded.

3. Injector housing according to either of Claims 1 and 2, **characterized in that** the transition region between the planar region (19; 34, 35) and the high-pressure duct (16; 26) is rounded.

4. Injector housing according to one of Claims 1 to 3, **characterized in that** the high-pressure chamber (13) has, as viewed in cross section, two circular arcs which merge at one end into the planar region (19).

5. Injector housing according to one of Claims 1 to 4, **characterized in that** the high-pressure chamber (23) has, as viewed in cross section, two elliptical arcs which merge at one end into the planar region (34, 35).

## Revendications

1. Boîtier d'injecteur d'un injecteur de carburant comprenant une zone d'intersection entre une chambre haute pression (12, 13 ; 22, 23) réalisée dans le boîtier d'injecteur et un canal haute pression (16 ; 26 ; 36), la zone d'intersection (25) comprenant une zone plane (19 ; 34, 35), le canal haute pression (16 ; 26 ; 36) présentant un plus petit diamètre que la chambre haute pression (13 ; 23) et débouchant dans la zone plane (19 ; 34, 35) obliquement dans la chambre haute pression (13 ; 23), la zone plane (19 ; 34, 35) s'étendant parallèlement à l'axe longitudinal de la chambre haute pression (13 ; 23) et une deuxième zone plane étant réalisée dans la chambre haute pression (13 ; 23), **caractérisé en ce que** la deuxième zone plane est opposée à la zone plane (19 ; 34, 35).

2. Boîtier d'injecteur selon la revendication 1, **caractérisé en ce que** la zone de transition entre la zone plane (19 ; 34, 35) et la chambre haute pression (13 ; 23) est arrondie.

3. Boîtier d'injecteur selon l'une quelconque des revendications 1 ou 2, **caractérisé en ce que** la zone de transition entre la zone plane (19 ; 34, 35) et le canal haute pression (16 ; 26) est arrondie.

4. Boîtier d'injecteur selon l'une quelconque des revendications 1 à 3, **caractérisé en ce que** la chambre haute pression (13), vue en coupe transversale, présente deux arcs de cercle qui se prolongent à une extrémité dans la zone plane (19).

5. Boîtier d'injecteur selon l'une quelconque des revendications 1 à 4, **caractérisé en ce que** la chambre haute pression (23), vue en coupe transversale, présente deux arcs d'ellipse, qui se prolongent à une extrémité dans la zone plane (34, 35).
